# EUROPÄISCHE PATENTSCHRIFT

(11) **EP 0 436 529 B1**
(45) Veröffentlichungstag und Bekanntmachung des Hinweises auf die Patenterteilung: **27.04.1994**
(21) Anmeldenummer: 88908942.1
(22) Anmeldetag: 12.10.1988
(51) Int. Cl.: H01T 4/04, H01T 4/12

(54) **GASENTLADUNGS-ÜBERSPANNUNGSABLEITER**
GAS DISCHARGE SURGE ABSORBER
PARASURTENSION A DECHARGE GAZEUSE

(30) Priorität: 27.09.1988 DE 3833167
(43) Veröffentlichungstag der Anmeldung: 17.07.1991
(73) Patentinhaber: SIEMENS AKTIENGESELLSCHAFT, 80333 München (DE)
(72) Erfinder: LANGE, Gerhard, D-1000 Berlin 20 (DE); SCHEIDT, Andre, D-1000 Berlin 65 (DE)
(86) Internationale Anmeldenummer: DE8800638
(87) Internationale Veröffentlichungsnummer: WO9003677

(56) Entgegenhaltungen:
- FR-A- 2 430 082
- FR-E- 093 682
- US-A- 1 340 657

## Beschreibung

### Technisches Gebiet

Die Erfindung liegt auf dem Gebiet der elektrischen Bauelemente und ist bei der werkstofftechnischen Ausgestaltung der äußeren Oberfläche von Gasentladungs-Überspannungsableitern anzuwenden, die wenigstens einen rohrförmigen Keramikisolator und an den Enden des Keramikisolators angeordnete und mit dem Keramikisolator gasdicht verbundene Elektroden aufweisen, deren äußere Oberfläche mit einem metallischen Überzug versehen ist.

### Stand der Technik

Gasentladungs-Überspannungsableiter werden u.a. zum Schutz von Nachrichtenübertragungsstrecken eingesetzt. Dabei werden Überspannungsableiter verwendet, an deren Elektroden Anschlußdrähte angelötet, angeschweißt oder angeformt sind. Solche Überspannungsableiter können zwei einander gegenüberstehende Elektroden und gegebenenfalls eine dritte, mittig angeordnete ringförmige Elektrode aufweisen (DE-A1-28 28 650). Die mit den Elektroden verbundenen Anschlußdrähte sind ebenso wie die Elektroden üblicherweise versilbert, sofern sie aus Kupfer bestehen. Mitunter wird auch gefordert, verzinnte Anschlußdrähte zu verwenden. Dies erleichtert die Benetzung der Anschlußdrähte beim Lötvorgang mittels einer Schwallötung. Werden Kupfer-Elektroden mit angeschweißten Kupfer-Anschlußdrähten verwendet, so kann sich bei der Verschweißung eines verzinnten Anschlußdrahtes mit einer Kupferelektrode im Bereich der Schweißstelle Bronze (Cu-Sn-Legierung) bilden, wodurch die Schweißstelle mechanisch und elektrisch geschwächt wird. - Es ist weiterhin üblich, Überspannungsableiter ohne Anschlußdrähte zu verwenden. Bei solchen Ableitern werden die Elektroden unter Federkraft kontaktiert. Es ist ferner üblich, Überspannungsableiter mit legierten Eisenelektroden zu verwenden und diese Elektroden gegebenenfalls mit einer Nickelschicht zu überziehen. - Es ist weiterhin üblich, auf den Keramikisolator des Überspannungsableiters eine Kennzeichnung in Form einer Bedruckung mit Symbolen, Ziffern und Buchstaben aufzubringen.

### Die Erfindung

Ausgehend von einem Gasentladungs-Überspannungsableiter mit wenigstens einem rohrförmigen Keramikisolator und mit an den Enden des Keramikisolators angeordneten und mit dem Keramikisolator gasdicht verbundenen Elektroden, bei dem die äußere Oberfläche jeder Elektrode mit einem metallischen Überzug versehen ist, liegt der Erfindung die Aufgabe zugrunde, einen Überspannungsableiter zu schaffen, der kostengünstig hergestellt und ohne Beeinträchtigung der Isolationsfestigkeit als automatisch verarbeitbares Schüttgut gehandhabt werden kann und der gegebenenfalls problemlos in gedruckte Schaltungen bzw. Leiterplatten einlötbar ist.

Zur Lösung dieser Aufgabe ist gemäß der Erfindung vorgesehen, daß der metallische Überzug aus einer Verzinnung besteht und daß auf die äußere Mantelfläche jedes Keramikisolators eine in Achsrichtung des Keramikisolators nicht unterbrochene, geschlossenringförmige, isolierende Schutzsschicht aus einem säure- und hitzebeständigen Farb- oder Lackauftrag aufgebracht ist, deren Breite mindestens 1 mm beträgt.

Bei einem derart ausgebildeten Überspannungsableiter bildet die Verzinnung einen kostengünstigen metallischen Überzug für die Elektroden. Eine solche Verzinnung bringt zwar an sich die Gefahr mit sich, daß bei Handhabung des Überspannungsableiters als Schüttgut ein Abrieb der Zinnbeschichtung an der rauhen Mantelfläche der Keramikisolatoren erfolgt und damit das Entstehen von Isolationsfehlern begünstigt wird. Durch Aufbringen der Schutzschicht aus einem Farb- oder Lackauftrag ist diese Gefahr aber ausgeschaltet. Die Schutzschicht bildet nämlich auf der Mantelfläche des Keramikisolators einen relativ glatten Oberflächenbereich, auf dem kein schädlicher Zinnabrieb möglich ist. Die Schutzschicht ist dabei in ihrer Breite so bemessen, daß der Mindestwert der Isolationsfestigkeit (z.B. 10¹⁰ Ohm) gehalten wird, auch wenn auf den übrigen Mantelflächenbereichen des Keramikisolators ein Zinnabrieb vorliegt.

Die Schutzschicht kann gegebenenfalls die gesamte äußere Oberfläche des Keramikisolators bedecken. Insbesondere ab einer Breite der Schutzschicht von mehr als 3 bis 4 mm ist es in Weiterbildung der Erfindung zweckmäßig, diese Schutzschicht als Teil einer Kennzeichnung des Überspannungsableiters auszubilden. Die Schutzschicht kann hierzu als Negativdruck ausgebildet sein, d. h. die Schutzschicht bildet zusätzlich die Kennzeichnung. Die Schutzschicht kann aber auch eine durchsichtige, vorzugsweise farblose Deckschicht für eine übliche Bedruckung oder eine Unterlage für eine nachfolgende übliche Bedruckung bilden.

Die Säurebeständigkeit der Schutzschicht ermöglicht die Anwendung galvanischer Behandlungen des mit der Schutzschicht versehenen Überspannungsableiters, die im weiteren Verlauf der Herstellung des Überspannungsableiters erforderlich sind. Die Hitzebeständigkeit der Schutzschicht, die zweckmäßig mindestens 160 °C beträgt, stellt dagegen sicher, daß die Schutzschicht insbesondere bei Wechselstrombeanspruchung des Bauelementes nicht beeinträchtigt wird (Verfärbung). Als säure- und hitzebeständiger Lack für die Schutzschicht kommen vorzugsweise handelsübliche lufttrocknende Einkomponentenlacke in Betracht. Als säure- und hitzebeständige Farben kommen insbesondere Druckfarben in Betracht.

Ein gemäß der Erfindung ausgebildeter Überspannungsableiter kann auch mit verzinnten Anschlußdrähten versehen sein, um ihn auf Leiterplatten anordnen und mit Leiterbahnen verlöten zu können. Durch die Verwendung verzinnter Anschlußdrähte ist ein problemloses Einlöten in gedruckte Schaltungen oder in Leiterplatten unter Anwendung der Schwallötung gewährleistet. Bei Verwendung von nicht an die Elektroden angeformten Anschlußdrähten können diese bereits vor ihrer Verbindung, insbesondere ihrer Verlötung, mit den Elektroden verzinnt sein. Die Verzinnung der Anschlußdrähte kann aber auch gemeinsam mit der Verzinnung der Elektroden erfolgen. Insbesondere bei der Verwendung von Elektroden und Anschlußdrähten aus Kupfer ist es vorteilhaft, die Anschlußdrähte in an sich bekannter Weise mit den Elektroden zu verschweißen und diese Verschweißung im noch nicht verzinnten Zustand sowohl der Elektroden als auch der Anschlußdrähte vorzunehmen. Dadurch ist gewährleistet, daß im Bereich der Schweißstellen zwischen den Anschlußdrähten und den Elektroden keine Bronzebildung auftritt.

Es ist weiterhin vorteilhaft, bei Überspannungsableitern mit Anschlußdrähten, die für den Einbau des Bauelementes in gedruckte Schaltungen bereits beim Hersteller des Bauelementes entsprechend abgebogen sind, dieses Abbiegen ebenfalls vor dem Aufbringen der Verzinnung vorzunehmen. Dadurch wird die Gefahr des Auf- oder Abplatzens der Zinnschicht an den Biegestellen vermieden.

### Abbildungen der Zeichnung

Drei Ausführungsbeispiele von gemäß der Erfindung ausgebildeten Gasentladungs-Überspannungsableitern sind in den Figuren 1 bis 4 dargestellt. Dabei zeigt
Figur 1 einen Überspannungsableiter mit zwei Elektroden und Anschlußdrähten,
Figur 2 einen Überspannungsableiter mit drei Elektroden und Anschlußdrähten,
Figur 3 ausschnittsweise eine als Negativdruck ausgebildete Schutzschicht für das Ausführungsbeispiel gemäß
   Figur 2 und
Figur 4 einen Überspannungsableiter ohne Anschlußdrähte.

### Ausführungsbeispiele

Der Überspannungsableiter 1 gemäß Figur 1 besteht aus dem rohrförmigen Keramikisolator 2 mit an seinen Enden angeordneten Elektroden 3 und 4. Die Elektroden sind gasdicht mit dem Keramikisolator 2 verlötet. An die Elektroden, die aus Kupfer bestehen, sind weiterhin die Anschlußdrähte 5 bzw. 6 aus Kupfer angeschweißt. Nach der Verbindung der Elektroden mit dem Keramikisolator ist auf die äußere Oberfläche des Keramikisolators 2 eine Lackschicht 7 mit einem üblichen Bedruckungsverfahren aufgetragen worden. Diese Lackschicht bedeckt die gesamte äußere Mantelfläche des Keramikisolators und hat eine Breite von etwa 5 mm. Eine Breite von 1 mm wäre bereits ausreichend. Bei einer Breite, die geringer ist als der äußere Abstand der beiden Elektroden 3 und 4, kann die Schutzschicht mittig oder außermittig zu den Elektroden 3 und 4 angeordnet sein.

Nach Verschweißung der Anschlußdrähte 5 und 6 mit den Elektroden wurde der Überspannungsableiter einer galvanischen Behandlung unterzogen, mit der auf die äußere Oberfläche der Elektroden 3 und 4 und auf die Anschlußdrähte 5 und 6 eine Zinnschicht 8 abgeschieden wurde.

Figur 2 zeigt einen Gasentladungs-Überspannungsableiter 10 mit drei Elektroden. Der Ableiter besteht hierzu aus den beiden rohrförmigen Keramikisolatoren 11 und 12, die koaxial zueinander mittels der Ringelektrode 13 verbunden sind. An den beiden anderen Enden der Keramikisolatoren 11 und 12 sind die Elektroden 14 bzw. 15 angeordnet. An diese Elektroden sowie an die Ringelektrode 13 sind die Anschlußdrähte 16,17 und 18 angeschweißt. Elektroden und Anschlußdrähte bestehen aus Kupfer. - Auch bei diesem Überspannungsableiter sind die Keramikisolatoren 11 und 12 nach ihrer gasdichten Verbindung mit den Elektroden 14 und 15 jeweils mit einer Lackschicht 19 versehen worden. Nach der Verschweißung der Anschlußdrähte mit den Elektroden wurde der Überspannungsableiter einer galvanischen Behandlung unterzogen, wobei auf die Elektroden und die Anschlußdrähte eine Zinnschicht 20 abgeschieden wurde.

Der Lackauftrag 7 auf den Keramikisolator 2 gemäß Figur 1 und auf einen der beiden Keramikisolatoren 19 gemäß Figur 2 ist zu Zwecken der Kennzeichnung zugleich als Negativdruck aufgetragen worden. Ein solcher Negativdruck ist in Figur 3 ausschnittsweise dargestellt und mit dem Bezugszeichen 21 versehen. - Anstelle dieses Negativdruckes kann der Keramikisolator auch mit einer normalen positiven Kennzeichnung und mit einem darüber aufgetragenen farblosen oder durchscheinenden Lackauftrag versehen sein. Es ist aber auch möglich, zunächst die Schutzschicht aus einem Farb-oder Lackauftrag und anschließend die auf den Farb- oder Lackauftrag farblich abgestimmte Bedruckung aufzubringen.

Figur 4 zeigt einen Überspannungsableiter 30 mit zwei Elektroden 31 und 32 und mit einem Keramikisolator 33. Anschlußdrähte sind nicht vorhanden. Die Elektroden 31 und 32 bestehen aus Kupfer und sind mit einer Zinnschicht 34 versehen. Auf den Keramikisolator 33 ist eine Schutzschicht 35 mit einer Breite von etwa 2 mm aufgetragen.

## Patentansprüche

1. Gasentladungs-Überspannungsableiter (1) mit wenigstens einem rohrförmigen Keramikisolator (2) und mit an den Enden des Keramikisolators angeordneten und mit dem Keramikisolator gasdicht verbundenen Elektroden (3,4),
bei dem die äußere Oberfläche jeder Elektrode mit einem metallischen Überzug (8) versehen ist,
**dadurch gekennzeichnet,**
daß der metallische Überzug aus einer Verzinnung (8) besteht und daß auf die äußere Mantelfläche jedes Keramikisolators (2) eine in Achsrichtung des Keramikisolators nicht unterbrochene, geschlossen-ringförmige, isolierende Schutzschicht (7) aus einem säure- und hitzebeständigen Farb- oder Lackauftrag aufgebracht ist, deren Breite mindestens 1 mm beträgt.

2. Überspannungsableiter nach Anspruch 1, bei dem die ringförmige Schutzschicht (7) Teil einer Kennzeichnung ist.

3. Überspannungsableiter nach Anspruch 2, bei dem die ringförmige Schutzschicht (7) zur Bildung der Kennzeichnung als Negativdruck (21) ausgebildet ist.

4. Überspannungsableiter nach Anspruch 1, bei dem die ringförmige Schutzschicht (7) aus einem lufttrocknenden Einkomponentenlack besteht.

5. Überspannungsableiter nach Anspruch 1, bei dem die Elektroden (3, 4) mit Anschlußdrähten (5, 6) versehen sind, die ebenfalls verzinnt sind.

6. Überspannungsableiter nach Anspruch 5, bei dem die Elektroden (3,4) und die Anschlußdrähte (5,6) aus Kupfer bestehen und miteinander verschweißt sind.

7. Überspannungsableiter nach Anspruch 6, bei dem die Elektroden (3,4) und die Anschlußdrähte (5,6) im noch nicht verzinnten Zustand miteinander verschweißt sind.

8. Überspannungsableiter nach Anspruch 5 mit für den Einbau in gedruckte Schaltungen abgebogenen Anschlußdrähten, bei dem die Anschlußdrähte (16,18) vor dem Aufbringen der Verzinnung abgebogen sind.

## Claims

1. Gas-discharge surge arrester (1) with at least one tubular ceramic insulator (2) and with electrodes (3, 4) arranged at the ends of the ceramic insulator and connected in a gastight manner to the ceramic insulator, where the outer surface of each electrode is provided with a metallic coating (8), characterized in that the metallic coating consists of a tin-plating (8) and in that there is applied to the outer surface area of each ceramic insulator (2) a closed-annular, insulating protective layer (7), not interrupted in the axial direction of the ceramic insulator and consisting of an acid-resistant and heat-resistant paint or varnishing coat, the width of which amounts to at least 1 mm.

2. Surge arrester according to claim 1, where the annular protective layer (7) is part of a marking.

3. Surge arrester according to claim 2, where the annular protective layer (7) is constructed for the formation of the marking as negative pressure (21).

4. Surge arrester according to claim 1, where the annular protective layer (7) consists of an air-drying single-component varnish.

5. Surge arrester according to claim 1, where the electrodes (3, 4) are provided with leads (5, 6) which are likewise tin-plated.

6. Surge arrester according to claim 5, where the electrodes (3, 4) and the leads (5, 6) consist of copper and are welded to one another.

7. Surge arrester according to claim 6, where the electrodes (3, 4) and the leads (5, 6) are welded to one another in the not yet tin-plated state.

8. Surge arrester according to claim 5 with bent leads for installation into printed circuits, where the leads (16, 18) are bent before the application of the tin-plating.

## Revendications

1. Protecteur de surtension à gaz (1), comprenant au moins un isolateur (2) tubulaire en céramique et des électrodes (3,4) disposées aux extrémités de l'isolateur en céramique et reliées, de manière étanche aux gaz, à l'isolateur en céramique,
dans lequel la surface extérieure de chaque électrode est munie d'un revêtement (8) métallique,
caractérisé
en ce que le revêtement métallique est constitué d'un étamage (8) et en ce que, sur la surface latérale extérieure de chaque isolateur (2) en céramique, est déposée une couche (7) protectrice isolante, annulaire, fermée et ne s'interrompant pas dans la direction de l'axe de l'isolateur en céramique, en un colorant ou en un vernis acide et résistant à la chaleur, dont la largeur est d'au moins 1 mm.

2. Protecteur de surtension à gaz suivant la revendication 1, dans lequel la couche (7) annulaire de protection fait partie d'un marquage.

3. Protecteur de surtension à gaz suivant la revendication 1 ou 2, dans lequel la couche (7) annulaire de protection est constituée pour former le marquage en tant qu'impression négative (21).

4. Protecteur de surtension à gaz suivant la revendication 1, dans lequel la couche (7) annulaire de protection est constituée d'un vernis séchant à l'air à un seul constituant.

5. Protecteur de surtension à gaz suivant la revendication 1, dans lequel les électrodes (3,4) sont munies de fils (5,6) de raccordement, qui sont également étamés.

6. Protecteur de surtension à gaz suivant la revendication 5, dans lequel les électrodes (3,4) et les fils (5,6) de raccordement sont en cuivre et sont soudés les uns aux autres.

7. Protecteur de surtension à gaz suivant la revendication 6, dans lequel les électrodes (3,4) et les fils (5,6) de raccordement sont soudés les uns aux autres alors qu'ils ne sont pas encore étamés.

8. Protecteur de surtension à gaz suivant la revendication 5, ayant des fils de raccordement coudés pour le montage dans des circuits imprimés, dans lequel les fils (16,18) de raccordement sont coudés avant le dépôt de l'étamage.
